# EUROPÄISCHE PATENTSCHRIFT

(11) **EP 3 122 624 B1**
(45) Veröffentlichungstag und Bekanntmachung des Hinweises auf die Patenterteilung: **12.09.2018**
(21) Anmeldenummer: 15712553.5
(22) Anmeldetag: 17.03.2015
(51) Int. Cl.: B63H 9/06

(54) **RAHMENEINRICHTUNG FÜR EINE PROFILSEGELEINRICHTUNG UND PROFILSEGELEINRICHTUNG**
FRAME DEVICE FOR A PROFILED SAIL DEVICE AND PROFILED SAIL DEVICE
CADRE POUR VOILURE PROFILÉE ET VOILURE PROFILÉE

(30) Priorität: 24.03.2014 DE 102014103999
(43) Veröffentlichungstag der Anmeldung: 01.02.2017
(73) Patentinhaber: SoftWing SA, 1002 Lausanne (CH)
(72) Erfinder: DE TURCKHEIM, Hugues, F-83500 La Seyne-sur-Mer (FR)
(74) Vertreter: Ege Lee & Partner Patentanwälte PartGmbB
(86) Internationale Anmeldenummer: PCT/EP2015/055492
(87) Internationale Veröffentlichungsnummer: WO 2015/144486

(56) Entgegenhaltungen:
- WO-A1-2012/168048
- FR-A1- 2 445 267
- FR-A1- 2 676 032
- FR-A5- 2 036 208
- GB-A- 2 119 730
- US-A- 4 386 574

## Beschreibung

Die Erfindung betrifft eine Rahmeneinrichtung für eine Profilsegeleinrichtung, die Rahmeneinrichtung aufweisend wenigstens ein verstellbares Rahmenelement, das wenigstens eine verstellbare Rahmenelement aufweisend voneinander beabstandete Längsholme, die voneinander beabstandeten Segelflächen zugeordnet sind, und Querholme, die sich zwischen den Längsholmen erstrecken, wobei die Längsholme und die Querholme Vierecke begrenzen, die jeweils zwei Diagonalen mit verstellungsabhängig variierenden Längen aufweisen und die Diagonalen jeweils eine vorbestimmte Maximallänge aufweisen. Außerdem betrifft die Erfindung eine Profilsegeleinrichtung aufweisend voneinander beabstandete anströmbare Segelflächen, die Profiloberflächen bilden, eine Segelvorderkante und eine zwischen den Segelflächen angeordnete verstellbare Skeletteinrichtung.

Aus der WO 2012/168048 A1 ist eine Rahmeneinrichtung bekannt für eine Profilsegeleinrichtung, wobei die Rahmeneinrichtung mehrere zueinander verstellbare Rahmenelemente aufweist, wenigstens ein Rahmenelement eine erste Profilkontur, die einer Segelfläche zugeordnet ist, und eine zweite Profilkontur, die einer anderen Segelfläche zugeordnet ist, aufweist, die Rahmeneinrichtung eine Profilkontur mit wenigstens einem Profilkonturabschnitt, der mithilfe einer Profilkontur des wenigstens einen Rahmenelements gebildet ist, aufweist und die Rahmeneinrichtung zwischen einer ersten Betriebsposition und einer zweiten Betriebsposition verstellbar ist, bei der in der ersten Betriebsposition die erste Profilkontur des wenigstens einen Rahmenelements zumindest einen Profilkonturabschnitt der Rahmeneinrichtung für die erste Segelfläche oder für die zweite Segelfläche und die zweite Profilkontur des wenigstens einen Rahmenelements keinen Profilkonturabschnitt der Rahmeneinrichtung für die Segelfläche bildet und in der zweiten Betriebsposition die erste Profilkontur des wenigstens einen Rahmenelements keinen Profilkonturabschnitt der Rahmeneinrichtung für die Segelfläche und die zweite Profilkontur des wenigstens einen Rahmenelements zumindest einen Profilkonturabschnitt der Rahmeneinrichtung für die jeweils andere Segelfläche bildet.

Aus der EP 511 050 A1 ist eine Vorrichtung bekannt, bestehend aus mindestens einem aerodynamisch geformten Element, wovon mindestens ein Teil oder eine Zone klappbar ist, zum Antrieb und/oder zum Auftrieb unter Wirkung des darauf gerichteten Windes, mit zwei Oberflächen, jeweils für die Druck-(Luv) bzw. Sog-(Lee)Seite, in denen mindestens ein Schlitz vorgesehen ist, um den Luftstrom tangential zu dem besagten Element zu leiten, wobei der besagte Schlitz und die besagten Steuerelemente des besagten Luftstroms hinsichtlich der Geometrie und der Öffnung/des Verschlusses durch Vorrichtungen sich auf die Stellung und auf die Geometrie von mindestens einem Teil und/oder einer Zone des besagten Elementes auswirken und wobei die besagte Vorrichtung darüber hinaus Mittel beinhaltet, die die Geometrie des besagten Elementes regeln, zumindest die Form und Tiefe der Wölbung.

Aus der US 4,624,203 A ist eine Lattenstruktur für ein Strömungsprofil bekannt zur Verwendung in Kombination mit ähnlichen Lattenstrukturen, wobei die Lattenstrukturen innerhalb eines Flügelsegels in beabstandeter Beziehung gehalten sind, die Lattenstruktur umfassend: einen Holm aufweisend einen vorderen Abschnitt mit Aufnahmen zum verschiebbaren Eingriff mit einem Träger, wie einem Mast, und einen mit dem vorderen Abschnitt fest verbundenen hinteren Abschnitt, ein Nasenstück, das schwenkbar mit dem vorderen Ende des Holms mithilfe von Schwenkmitteln den Aufnahmen vorangestellt verbunden ist, wobei das Nasenstück Seitenflächen aufweist, die ausgeformt sind, um einen vorderen Endabschnitt einer Tragfläche bereitzustellen, zwei flexible längliche Lattenteile, die sich jeweils von gegenüberliegenden Seiten des Nasenstücks außerhalb des Holms nach hinten erstrecken, wobei die Lattenteile mit vorderen Enden starr mit dem Nasenstück verbunden sind und Verlängerungen der Seitenflächen bereitstellen und mit hinteren Enden rückseitig des hinteren Endes des Holms gleitend zusammen verbunden sind, und längliche Spreizmittel mit einander gegenüberliegenden Enden, verbunden mit den Lattenteilen, um die Teile miteinander zu verbinden und eine Bewegbarkeit relativ zu dem Holm zu ermöglichen, wobei die Anordnung von Spreizmittel, Holm, Nasenstück und Lattenteile derart ist, dass ein Segeldruck, der auf ein windwärts gerichtetes Lattenteil wirkt, einen zentralen Teil dieses Lattenteils zwischen dem Nasenstück und dem hinteren Ende des Holms gegen den Holm und in eine durch direkten oder indirekten Kontakt mit dem Holm bestimmte Form biegen kann, um das Nasenstück gegen die windwärts gerichtete Seite zu schwenken und während das andere Lattenteil von dem Holm weg gehalten wird und in konvexer Form durch die Spreizmittel gehalten wird und durch das Schwenken des Nasenstücks, wobei diese Formen der Lattenteile zusammen mit dem Nasenstück einen in Kammern unterteilten Abschnitt des Flügelsegels formen.

Aus der US 4 386 574 A ist eine Segelanordnung eines reversiblen und zusammenklappbaren variablen Profils bekannt aufweisend einen Mast, an dem Rippen jeweils voneinander beabstandet angeordnet sind, wobei jede Rippe aus zwei miteinander mithilfe von Gelenkelementen verbundenen flexiblen Latten besteht, wobei die Rippen mit einem biegsamen Material, wie beispielsweise einem Segeltuch, abgedeckt sind. Jede Rippe umfasst ein Gleitstück, an dem zwei flexible Latten angelenkt sind und an dem ein Mast verschiebbar befestigt ist. Zum Verstellen der Rippen dienen Stangen, die an den rückseitigen Teil der Latten angelenkt sind.

Aus der GB 2 119 730 A ist ein wendbares Windsegel bekannt, das ein doppelseitiges Segel aufweist, in dem Gewebe dicht über eine Anzahl von Profilrahmen gezogen ist. An dem Profilrahmen sind sich kreuzende Spannschnüre angeordnet.

Aus der FR 2 036 208 A5 ist ein Segel mit einem einstellbaren Profil bekannt. Das Segel weist zwei belattete Segelflächen auf. Die Latten der Segelflächen sind mithilfe von Abstandshaltern voneinander auf Abstand gehalten. Jeweils zwei Riemen dienen zum Begrenzen einer Relativbewegung der Abstandshalter.

Aus der FR 2 445 267 A1 ist ein Segel mit einem variablen Profil bekannt. Das Segel hat eine feste Vorderkante aus einer gefertigten oder festen Struktur. Die Hinterkantenkonstruktion ist ebenfalls gefertigt und mit flexiblem Material bedeckt. Die Hinterkantenstruktur ist derart gelagert, dass mithilfe eines Steuersystems die Hinterkante bewegt werden kann, um die Flügelform zu verändern. Kreuzförmig angeordnete Stangen dienen zum Begrenzen einer Wölbung der Profilflächen.

Der Erfindung liegt die Aufgabe zugrunde, eine eingangs genannte Rahmeneinrichtung baulich und/oder funktional zu verbessern. Außerdem soll eine eingangs genannte Profilsegeleinrichtung baulich und/oder funktional verbessert werden. Insbesondere soll ein Vortrieb mit erhöhter Effizienz ermöglicht werden. Insbesondere soll eine beidseitige Funktionalität ermöglicht werden. Insbesondere soll eine Wölbung winddruckunabhängig einstellbar sein. Insbesondere soll eine Bedienbarkeit vereinfacht sein. Insbesondere soll eine maximale Wölbung begrenzbar oder begrenzt sein. Insbesondere soll eine maximale Wölbung über einen Querschnitt einer Profilsegeleinrichtung mehrfach anpassbar begrenzbar oder begrenzt sein. Insbesondere soll eine Belastbarkeit einer Begrenzung erhöht sein. Insbesondere soll eine begrenzungsbedingte Belastung verteilt aufnehmbar sein. Insbesondere soll eine Begrenzung über einen Querschnitt einer Profilsegeleinrichtung verteilt aufnehmbar sein. Insbesondere soll ein Gewicht verringert sein. Insbesondere soll eine Belastbarkeit erhöht sein. Insbesondere soll eine Bedienbarkeit vereinfacht sein.

Die Aufgabe wird gelöst mit einer Rahmeneinrichtung für eine Profilsegeleinrichtung, die Rahmeneinrichtung aufweisend wenigstens ein verstellbares Rahmenelement, das wenigstens eine verstellbare Rahmenelement aufweisend voneinander beabstandete Längsholme, die voneinander beabstandeten Segelflächen zugeordnet sind, und Querholme, die sich zwischen den Längsholmen erstrecken, bei der die Längsholme und die Querholme Vierecke begrenzen, die jeweils zwei Diagonalen mit verstellungsabhängig variierenden Längen aufweisen und die Diagonalen jeweils eine vorbestimmte Maximallänge aufweisen, wobei die Rahmeneinrichtung wenigstens zwei feste Rahmenelemente aufweist, die an dem wenigstens einen verstellbaren Rahmenelement verlagerbar angeordnet sind, und die wenigstens zwei festen Rahmenelemente mithilfe von betätigbaren Zugelementen gegenläufig verlagerbar sind.

Das wenigstens eine verstellbare Rahmenelement kann elastisch verstellbar sein. Das wenigstens eine verstellbare Rahmenelement kann ausgehend von einer neutralen Mittellage zwischen einer ersten Endlage und einer zweiten Endlage verstellbar sein. Das wenigstens eine verstellbare Rahmenelement kann unter Krafteinwirkung ausgehend von der neutralen Mittellage in Richtung der ersten Endlage und bei Wegfall oder Reduzierung der Krafteinwirkung in Richtung der neutralen Mittellage verstellbar sein. Das wenigstens eine verstellbare Rahmenelement kann unter Krafteinwirkung ausgehend von der neutralen Mittellage in Richtung der zweiten Endlage und bei Wegfall oder Reduzierung der Krafteinwirkung in Richtung der neutralen Mittellage verstellbar sein.

Das wenigstens eine verstellbare Rahmenelement kann eine Längsachse aufweisen. Das wenigstens eine verstellbare Rahmenelement kann in der neutralen Mittellage eine zur Längsachse symmetrische Form aufweisen. Bei einem Verstellen des wenigstens einen verstellbaren Rahmenelements in Richtung der ersten Endlage kann die Längsachse in eine erste Richtung gebogen werden. Bei einem Verstellen des wenigstens einen verstellbaren Rahmenelements in Richtung der zweiten Endlage kann die Längsachse in eine der ersten Richtung entgegengesetzte zweite Richtung gebogen werden.

Die Längsholme können jeweils ein vorderes Ende und ein hinteres Ende aufweisen. Die Längsholme können an ihren vorderen Enden miteinander verbunden sein. Das wenigstens eine verstellbare Rahmenelement kann ein Bogenstück aufweisen. Die Längsholme können an ihren vorderen Enden mithilfe des Bogenstücks miteinander verbunden sein. Die Längsholme und das Bogenstück können einstückig ausgeführt sein. Die Längsholme und das Bogenstück können einen Querschnitt der Profilsegeleinrichtung begrenzen. Die Längsholme können ausgehend von ihren vorderen Enden in Richtung ihrer hinteren Enden zusammenlaufend angeordnet sein. Das Bogenstück kann einer vorderen Kante der Profilsegeleinrichtung zugeordnet sein. Die hinteren Enden der Längsholme können einer hinteren Kante der Profilsegeleinrichtung zugeordnet sein.

Die hinteren Enden der Längsholme können frei sein. Die hinteren Enden der Längsholme können insbesondere in Erstreckungsrichtung der Längsachse zueinander verlagerbar sein. Die Längsholme können elastisch biegsam sein. Die Querholme können als Druckstäbe genutzt werden. Die Querholme können im Wesentlichen starr sein.

Die von den Längsholmen und den Querholmen begrenzten Vierecke können jeweils vier Ecken aufweisen. Die Vierecke können konvex sein. Die Vierecke können bei einem Verstellen des wenigstens einen verstellbaren Rahmenelements verformbar sein. Bei einem Verstellen des wenigstens einen verstellbaren Rahmenelements können die Vierecke parallelogrammartig verformbar sein. Bei einem Verformen der Vierecke können sich die Längen der Diagonalen ändern. Die Vierecke können jeweils eine erste Diagonale und eine zweite Diagonale aufweisen. Wenn das wenigstens eine verstellbare Rahmenelement in seine erste Endlage verstellt ist, können die ersten Diagonalen eine maximale Länge und die zweiten Diagonalen eine minimale Länge aufweisen. Wenn das wenigstens eine verstellbare Rahmenelement in seine zweite Endlage verstellt ist, können die zweiten Diagonalen eine maximale Länge und die ersten Diagonalen eine minimale Länge aufweisen. Die ersten Diagonalen können eine vorbestimmte Maximallänge aufweisen. Die zweiten Diagonalen können eine vorbestimmte Maximallänge aufweisen. Aufgrund der vorbestimmten Maximallänge der Diagonalen kann eine Verstellbarkeit des wenigstens einen verstellbaren Rahmenelements begrenzt sein. Die Rahmeneinrichtung kann zum Vorbestimmen der Maximallängen der Diagonalen Zugelemente aufweisen. Die Rahmeneinrichtung kann erste Zugelemente zum Begrenzen der Maximallänge der ersten Diagonalen auf einen vorbestimmten Wert aufweisen. Die Rahmeneinrichtung kann zweite Zugelemente zum Begrenzen der Maximallänge der zweiten Diagonalen auf einen vorbestimmten Wert aufweisen. Die Zugelemente können jeweils zwei Enden aufweisen. Die Zugelemente können jeweils mit ihren Enden zugfest mit den Ecken der Vierecke verbunden sein. Mithilfe der Zugelemente können Zugspannungen aufnehmbar sein. Eine weitere Verstellung kann dadurch verhindert sein, dass die ersten Zugelemente oder die zweiten Zugelemente gespannt werden.

Die Zugelemente können zumindest abschnittsweise biegeschlaff sein. Die Zugelemente können jeweils eine feste Länge aufweisen. Die Zugelemente können jeweils eine einstellbare Länge aufweisen. Die feste oder einstellbare Länge der Zugelemente kann zum vorbestimmen der Maximallänge der Diagonalen dienen. Die Zugelemente können mithilfe von Seilen mit einer festen oder einstellbaren Länge gebildet sein. Die Zugelemente können jeweils einen Seilabschnitt mit einer festen Länge und einen längenverstellbaren Zugabschnitt aufweisen. Die Zugabschnitte können jeweils mechanisch, elektromechanisch, pneumatisch und/oder hydraulisch längenverstellbar sein.

Die Rahmeneinrichtung kann wenigstens ein festes Rahmenelement aufweisen. Das wenigstens eine feste Rahmenelement kann an dem wenigstens einen verstellbaren Rahmenelement verlagerbar angeordnet sein. Das wenigstens eine feste Rahmenelement kann an dem wenigstens einen verstellbaren Rahmenelement verschwenkbar angeordnet sein. Das wenigstens eine feste Rahmenelement kann an dem wenigstens einen verstellbaren Rahmenelement verschiebbar angeordnet sein. Ein Verlagern des wenigstens einen festen Rahmenelements kann ein Verstellen des wenigstens einen verstellbaren Rahmenelements bewirken. Das wenigstens eine feste Rahmenelement kann mithilfe von betätigbaren Zugelementen verlagerbar sein.

Die Rahmeneinrichtung kann ein erstes festes Rahmenelement aufweisen. Das erste feste Rahmenelement kann an den vorderen Enden der Längsholme angeordnet sein. Das erste feste Rahmenelement kann mit den Längsholmen verschwenkbar verbunden sein. Das erste feste Rahmenelement kann zwei Anlenkstellen zur Verbindung mit den Längsholmen aufweisen. Zum verschwenkbaren Verbinden können Schwenklager dienen. Das erste feste Rahmenelement kann sich ausgehend von den vorderen Enden der Längsholme des wenigstens einen verstellbaren Rahmenelements im Wesentlichen in Richtung der hinteren Enden der Längsholme erstrecken. Das erste feste Rahmenelement kann seinerseits voneinander beabstandete Längsholme, die voneinander beabstandeten Segelflächen zugeordnet sind, und Querholme, die sich zwischen den Längsholmen erstrecken, aufweisen. Die Längsholme und die Querholme des ersten festen Rahmenelements können Vierecke bzw. ein Dreieck begrenzen, die jeweils zwei Diagonalen mit festen Längen aufweisen. In den Vierecken können feste Zug- und/oder Druckelemente angeordnet sein.

Die Rahmeneinrichtung kann ein zweites festes Rahmenelement aufweisen. Das zweite feste Rahmenelement kann an den hinteren Enden der Längsholme angeordnet sein. Das zweite feste Rahmenelement kann mit den Längsholmen verschiebbar verbunden sein. Die Längsholme des zweiten festen Rahmenelements und die Längsholme des wenigstens einen verstellbaren Rahmenelements können mithilfe von Schiebehülsen miteinander verbunden sein. Das zweite feste Rahmenelement kann sich ausgehend von hinteren Enden der Längsholme des wenigstens einen verstellbaren Rahmenelements im Wesentlichen in Richtung der vorderen Enden der Längsholme erstrecken. Das zweite feste Rahmenelement kann seinerseits voneinander beabstandete Längsholme, die voneinander beabstandeten Segelflächen zugeordnet sind, und Querholme, die sich zwischen den Längsholmen erstrecken, aufweisen. Die Längsholme und die Querholme des ersten festen Rahmenelements können ein Viereck bzw. Dreiecke begrenzen.

Die wenigstens zwei festen Rahmenelemente können mithilfe eines ersten Zugelements gemeinsam in eine erste Verlagerungsrichtung und mithilfe eines zweiten Zugelements gemeinsam in eine der ersten Verlagerungsrichtung entgegengesetzte zweite Verlagerungsrichtung verlagerbar sein. Das erste Zugelement und das zweite Zugelement können an dem wenigstens einen verstellbaren Rahmenelement und an dem ersten festen Rahmenelement geführt und mit dem zweiten festen Rahmenelement zugfest verbunden sein. Als Zugelemente können Seile dienen.

In der ersten Endlage des wenigstens einen verstellbaren Rahmenelements kann das wenigstens eine feste Rahmenelement eine Profilkontur der Rahmeneinrichtung für eine erste Segelfläche der Profilsegeleinrichtung bilden, während das wenigstens eine verstellbare Rahmenelement eine Profilkontur der Rahmeneinrichtung für eine der ersten Segelfläche gegenüberliegende zweite Segelfläche der Profilsegeleinrichtung bilden kann. In der zweiten Endlage des wenigstens einen verstellbaren Rahmenelements kann das wenigstens eine feste Rahmenelement eine Profilkontur der Rahmeneinrichtung für die zweite Segelfläche der Profilsegeleinrichtung bilden, während das wenigstens eine verstellbare Rahmenelement eine Profilkontur der Rahmeneinrichtung für die erste Segelfläche der Profilsegeleinrichtung bilden kann. Bei einem Wechsel der Endlagen des wenigstens einen verstellbaren Rahmenelements können Anlageflächen der Rahmenelemente für die Segelflächen wechseln.

Die Rahmenelemente können mehrteilig hergestellt und zusammengesetzt sein. Die Rahmenelemente können aus einzelnen Stäben, Rohren, Segmenten und/oder Verbindungsstücken zusammengesetzt sein. Die Rohre oder Stäbe können einen runden Querschnitt aufweisen. Die Rohre oder Stäbe können einen viereckigen Querschnitt aufweisen. Die Rahmenelemente können in Sandwich-Bauweise hergestellt sein. Die Rahmenelemente können Rollen zur Umlenkung von Betätigungsseilen aufweisen. Die Rahmenelemente können Durchführungen für Betätigungsseile aufweisen. Die Rahmenelemente können zumindest teilweise einstückig hergestellt sein. Die Rahmenelemente können Schaum-Sandwich-Bauteile sein. Die Rahmenelemente können ein Material wie Holz, Leichtmetalllegierung, Kunststoff und/oder Faserverbundwerkstoff aufweisen. Die Leichtmetalllegierung kann eine Aluminiumlegierung oder Titanlegierung sein. Der Kunststoff kann gefüllt sein. Als Füllstoff können Talkum, Kreide, Kaolin, Ruß, Glaskugeln und/oder Glasfasern dienen. Der Faserverbundwerkstoff kann eine Matrix aufweisen. Als Matrix können Duromere, auch Kunstharze genannt, Elastomere und/oder Thermoplaste dienen. Der Faserverbundwerkstoff kann Fasern aufweisen. Als Fasern können Glasfasern, Kohlenstofffasern, Keramikfasern, Aramidfasern, Borfasern, Basaltfasern, Stahlfasern, Naturfasern und/oder Nylonfasern dienen.

Die Rahmeneinrichtung kann eine Öffnung zur Aufnahme eines Masts aufweisen. Damit kann die Rahmeneinrichtung an dem Mast festgelegt sein. Die Rahmeneinrichtung kann an dem Mast begrenzt beweglich, insbesondere in Richtung orthogonal zu einer Mastachse beweglich, festgelegt sein. Die Rahmeneinrichtung kann um dem Mast verschwenkbar sein. Damit kann die Profilsegeleinrichtung, beispielsweise bei einer Wende oder bei einer Halse, von einer Seite auf eine andere Seite übergehen. Die Rahmeneinrichtung kann an dem Mast in Richtung der Mastachse verschiebbar sein. Damit kann die Profilsegeleinrichtung gehisst, geborgen oder gerefft werden.

Wenigstens eines der festen Rahmenelemente kann wenigstens zweiteilig ausgeführt sein. Die wenigstens zwei Teile dieses Rahmenelements können zueinander verlagerbar sein. Mit einem Verlagern des wenigstens einen festen Rahmenelements können auch die wenigstens zwei Teile dieses Rahmenelements zueinander verlagerbar sein. Das wenigstens eine zweiteilige Rahmenelement kann profilhinterkantenseitig angeordnet sein.

Außerdem wird die der Erfindung zugrundeliegende Aufgabe gelöst mit einer Profilsegeleinrichtung aufweisend voneinander beabstandete anströmbare Segelflächen, die Profiloberflächen bilden, eine Segelvorderkante und eine zwischen den Segelflächen angeordnete verstellbare Skeletteinrichtung, bei der die Skeletteinrichtung wenigstens eine derartige Rahmeneinrichtung aufweist.

Die Längsholme können jeweils einen kederartigen Rundstab aufweisen. Die Längsholme können jeweils einen kederschienenartigen Profilstab aufweisen. Die Profilstäbe können jeweils eine schlitzförmige Öffnung aufweisen. Die Profilstäbe können jeweils ein C-artiges oder ein Ω-artiges Profil aufweisen. Die Rundstäbe können innenliegend angeordnet sein. Die Profilstäbe können außenliegend angeordnet sein. Die Rundstäbe können einen größeren Durchmesser als die schlitzförmigen Öffnungen der Profilstäbe aufweisen. Die Segelflächen können kederfahnenartige Abschnitte aufweisen. Die kederfahnenartigen Abschnitte können jeweils einen Fahnenabschnitt und einen Aufnahmeabschnitt aufweisen. Die kederfahnenartigen Abschnitte können durch Abnähen gebildet sein. Die Aufnahmeabschnitte können zur Aufnahme der Rundstäbe dienen. Die Fahnenabschnitte können zur Durchführung durch die schlitzförmigen Öffnungen der Profilstäbe dienen. Die erste Segelfläche kann kederfahnenartige Abschnitte aufweisen. Die zweite Segelfläche kann kederfahnenartige Abschnitte aufweisen. Die Segelflächen können kederfahnenartige Abschnitte für jede Rahmeneinrichtung aufweisen. Die Segelflächen können mit ihren kederfahnenartigen Abschnitten an den Längsholmen befestigt sein.

Die Profilsegeleinrichtung kann mit einem Mast verbunden sein. Die Profilsegeleinrichtung kann zur Verwendung mit einem Segelfahrzeug dienen. Das Segelfahrzeug kann ein Wasserfahrzeug oder ein Landfahrzeug sein. Das Segelfahrzeug kann ein Segelboot, ein Eissegler oder ein Landsegler sein. Das Segelboot kann ein Einrumpfboot oder ein Mehrrumpfboot sein. Das Mehrrumpfboot kann insbesondere zwei oder drei Rümpfe aufweisen. Das Mehrrumpfboot kann ein Katamaran oder ein Trimaran sein. Das Segelboot kann ein Tragflügelboot oder Tragflächenboot sein. Das Segelboot kann ein Hydrofoil aufweisen.

Das Segelboot kann einen Mast oder mehrere Masten aufweisen. Das Segelboot kann eine Slup sein. Das Segelboot kann ein Schoner, eine Ketsch oder eine Yawl sein. Das Segelboot kann ein Sportboot sein. Das Segelboot kann ein Rennboot sein. Das Segelboot kann ein Regattaboot sein. Das Segelboot kann ein Reiseboot sein. Die Profilsegeleinrichtung kann als Schratsegel verwendet werden. Die Profilsegeleinrichtung kann als Großsegel verwendet werden. Die Profilsegeleinrichtung kann als Focksegel, Schonersegel oder Besansegel verwendet werden. Die Profilsegeleinrichtung kann ein Oversize-Segel sein.

Die wenigstens eine Rahmeneinrichtung kann eine Hauptebene aufweisen, die zu einer Achse des Masts im Wesentlichen orthogonal liegt. Die Skeletteinrichtung kann mehrere Rahmeneinrichtungen aufweisen. Die Rahmeneinrichtungen können mit ihren Hauptebenen zueinander im Wesentlichen parallel angeordnet sein. Die Rahmeneinrichtungen können in Erstreckungsrichtung eines Masts übereinander angeordnet sein.

Die Rahmeneinrichtungen können unabhängig voneinander verstellbar sein. Mehrere Rahmeneinrichtungen können gemeinsam verstellbar sein. Mehrere Rahmeneinrichtungen können gruppenweise verstellbar sein. Mehrere Rahmeneinrichtungen können aufeinander abgestimmt verstellbar sein. Mehrere Rahmeneinrichtungen können gruppenweise aufeinander abgestimmt verstellbar sein.

Damit ist ein Profil unabhängig von einer Anströmung einstellbar. Ein eingestelltes Profil kann seine Profilierung auch bei sich ändernder Anströmung beibehalten. Es ist eine Profilwölbung einstellbar. Ein Profil ist invertierbar. Es ist ein Profil einstellbar, das für eine Anströmung der ersten Segelfläche optimiert ist. Es ist ein Profil einstellbar, das für eine Anströmung der zweiten Segelfläche optimiert ist. Es kann eine auf einen Mast wirkende Vortriebskraft eingestellt werden. Es kann ein Angriffspunkt einer auf einen Mast wirkenden Vortriebskraft eingestellt werden. Es kann ein auf einen Bootsrumpf einwirkendes Moment eingestellt werden. Die Profilsegeleinrichtung, insbesondere die wenigstens eine Rahmeneinrichtung, kann den Grundsätzen einer Leichtbauweise entsprechen. Die Profilsegeleinrichtung, insbesondere die wenigstens eine Rahmeneinrichtung, weist eine hohe Steifigkeit und Festigkeit auf. Die Profilsegeleinrichtung kann einfach gehandhabt werden.

Die wenigstens eine Rahmeneinrichtung kann in Betriebspositionen, die zwischen der ersten Endlage und der zweiten Endlage liegen, verstellbar sein. Damit können zweckmäßige Profiloberflächen sowohl für die erste Segelfläche als auch für die zweite Segelfläche eingestellt werden. Die Profiloberfläche für die erste Segelfläche und die Profiloberfläche für die zweite Segelfläche können jeweils unterschiedlich sein.

Mit der Profilsegeleinrichtung können ein erstes Tragflügelprofil und ein zweites Tragflügelprofil gebildet sein. Das erste Tragflügelprofil kann ein asymmetrisches Tragflügelprofil und das zweite Tragflügelprofil kann ein zu dem ersten Tragflügelprofil komplementäres Tragflügelprofil sein. Das Tragflügelprofil kann ein Normalprofil sein, dessen angeströmte Seite (Luv) konvex und dessen gegenüberliegende Seite (Lee) s-förmig gebogen ist. Das Tragflügelprofil kann in einem weiten Geschwindigkeitsbereich eingesetzt werden. Mit dem Tragflügelprofil ist ein dynamischer Vortrieb erzeugbar.

Mit "kann" sind insbesondere optionale Merkmale der Erfindung bezeichnet. Demzufolge gibt es jeweils ein Ausführungsbeispiel der Erfindung, das das jeweilige Merkmal oder die jeweiligen Merkmale aufweist.

Mit der Erfindung wird ein Vortrieb mit erhöhter Effizienz ermöglicht. Eine beidseitige Funktionalität wird ermöglicht. Eine Wölbung ist winddruckunabhängig einstellbar. Eine Bedienbarkeit ist vereinfacht. Eine maximale Wölbung ist begrenzbar oder begrenzt. Eine maximale Wölbung ist über einen Querschnitt einer Profilsegeleinrichtung mehrfach anpassbar begrenzbar oder begrenzt. Eine Belastbarkeit einer Begrenzung ist erhöht. Eine begrenzungsbedingte Belastung ist verteilt aufnehmbar. Eine Begrenzung ist über einen Querschnitt einer Profilsegeleinrichtung verteilt aufnehmbar. Ein Gewicht ist verringert. Eine Belastbarkeit ist erhöht. Eine Bedienbarkeit ist vereinfacht.

Nachfolgend werden Ausführungsbeispiele der Erfindung unter Bezugnahme auf Figuren näher beschrieben. Aus dieser Beschreibung ergeben sich weitere Merkmale und Vorteile. Konkrete Merkmale dieser Ausführungsbeispiele können allgemeine Merkmale der Erfindung darstellen. Mit anderen Merkmalen verbundene Merkmale dieser Ausführungsbeispiele können auch einzelne Merkmale der Erfindung darstellen.

Es zeigen schematisch und beispielhaft:
- Fig. 1: eine Profilsegeleinrichtung mit außen liegenden Segelflächen und einer innenliegenden Skelettstruktur,
- Fig. 2: eine Rahmeneinrichtung für eine Profilsegeleinrichtung mit einem verstellbaren Rahmenelement, zwei an dem verstellbaren Rahmenelement verlagerbar angeordneten festen Rahmenelementen und Betätigungsseilen,
- Fig. 3: eine Rahmeneinrichtung für eine Profilsegeleinrichtung mit einem verstellbaren Rahmenelement und zwei festen Rahmenelementen in nicht zusammengebautem Zustand,
- Fig. 4: ein verstellbares Rahmenelement einer Rahmeneinrichtung mit festen Zugelementen, um Maximallängen von Diagonalen zu begrenzen,
- Fig. 5: ein verstellbares Rahmenelement einer Rahmeneinrichtung mit verstellbaren Zugelementen, um Maximallängen von Diagonalen zu begrenzen,
- Fig. 6: eine Detailansicht eine Ecke eines von Längsholmen und Querholmen begrenzten Vierecks mit Zugelement,
- Fig. 7: eine Detailansicht einer Rahmeneinrichtung für eine Profilsegeleinrichtung mit einem verstellbaren Rahmenelement, zwei an dem verstellbaren Rahmenelement verlagerbar angeordneten festen Rahmenelementen und Betätigungsseilen,
- Fig. 8: einen Längsholm eines verstellbaren Rahmenelements mit C-Profil und daran befestigter Segelfläche in Schnittansicht,
- Fig. 9: einen Längsholm eines verstellbaren Rahmenelements mit Ω-Profil und daran befestigter Segelfläche in Schnittansicht und
- Fig. 10: eine Rahmeneinrichtung für eine Profilsegeleinrichtung mit einem verstellbaren Rahmenelement und zwei an dem verstellbaren Rahmenelement verlagerbar angeordneten festen Rahmenelementen, wobei eines der festen Rahmenelemente zweiteilig ausgeführt ist.

Fig. 1 zeigt eine Profilsegeleinrichtung 100 mit außen liegenden Segelflächen 102, 104 und einer innenliegenden Skelettstruktur 106. Die Profilsegeleinrichtung 100 dient zum Antrieb eines hier nicht näher dargestellten Segelfahrzeugs. Die Skelettstruktur 106 gibt die Form der Profilsegeleinrichtung 100 vor. Die Segelflächen 102, 104 sind über die Skelettstruktur 106 gespannt. Die Profilsegeleinrichtung 100 weist eine erste Segelfläche 102 und eine gegenüberliegende zweite Segelfläche 104 auf. Zwischen den Segelflächen 102, 104 ist ein Hohlraum 108 gebildet, in dem die Skelettstruktur 106 angeordnet ist.

Die Profilsegeleinrichtung 100 weist ein Tragflügelprofil auf, mit dem ein dynamischer Vortrieb mithilfe eines Tragflächeneffekts erzeugt werden kann. Das Tragflügelprofil der Profilsegeleinrichtung 100 ist zwischen zwei Endlagen verstellbar. Es können Betriebspositionen für eine Anströmung der ersten Segelfläche 102 und Betriebspositionen für eine Anströmung der zweiten Segelfläche 104 eingestellt werden. Dabei weist die anzuströmende Segelfläche eine konvex gewölbte Oberfläche auf. Die gegenüberliegende Segelfläche weist eine s-förmig gebogene Oberfläche auf. Die Profilsegeleinrichtung 100 weist eine Profilnase 110 mit einem Nasenradius und eine Profilhinterkante 112 mit einem Hinterkantenwinkel auf. Die längste Linie von der Profilnase 110 zur Profilhinterkante 112, die mit der Profilsehne identisch ist, bestimmt die Profiltiefe. Die Profilwölbung ergibt sich als größtmögliche Abweichung einer Skelettlinie von der Profilsehne. Als Skelettlinie wird die Linie, die im Querschnitt der Profilsegeleinrichtung 100 genau zwischen den Segelflächen 102, 104 liegt, bezeichnet. Die Profilkontur der Profilsegeleinrichtung 100 ist also um die Skelettlinie symmetrisch. Eine andere Definition lautet: Die Skelettlinie ist die Verbindungslinie der in ein Profil einbeschriebenen Kreismittelpunkte. Die Profildicke ist der größtmögliche Kreisdurchmesser auf der Skelettlinie innerhalb des Profils. Die Profilwölbung bestimmt maßgeblich den maximalen Vortrieb und ist wesentlich für einen Momentenbeiwert.

Die Segelflächen 102, 104 können aus einem gewebten Tuch aus Kunstfasern bestehen. Die Segelflächen 102, 104 können mit einem Laminatsegel gebildet sein, bei dem Fasern mit Folien oder einem Gewebe verklebt sind. Die Segelflächen 102, 104 können mit einem Membransegel gebildet sein, bei dem verstärkende Fasern bereits bei der Herstellung des Segels gemäß einer zu erwartenden Lastlinie eingebracht sind. Die Segelflächen 102, 104 können Kunstfasern beispielsweise aus Polyamid, Polyester, Polyethylennaphtalat, Aramid, und/oder Kohlefaser, aufweisen.

Die Skelettstruktur 106 weist mehrere, vorliegend 19, Rahmeneinrichtungen, wie 114, auf. Die Rahmeneinrichtungen 114 weisen jeweils drei zueinander verlagerbare Rahmenelemente auf. Damit kann die Profilsegeleinrichtung 100 verstellt werden.

Die Profilsegeleinrichtung 100 ist an einem Mast 116 angeordnet. Der Mast 116 erstreckt sich bei gehisster Profilsegeleinrichtung 100 in dem Hohlraum 108 und durch Öffnung in den Rahmeneinrichtungen 114 hindurch. Zwischen Rändern der Öffnungen und dem Mast ist ein Spiel vorhanden. Die Rahmeneinrichtungen 114 sind an dem Mast 116 begrenzt verlagerbar. Die Rahmeneinrichtungen 114 sind an dem Mast 116 in Richtung der Mastachse verschiebbar. Die Rahmeneinrichtungen 114 sind um den Mast 116 verschwenkbar. Damit ist die Profilsegeleinrichtung 100 um den Mast 116 verschwenkbar. Der Mast 116 verläuft in dem Tragflügelprofil hinter der Profilnase 110, sodass sich ein kleinerer Abschnitt der Profilsegeleinrichtung 100 zwischen dem Mast 116 und der Profilnase 110 und ein größerer Abschnitt der Profilsegeleinrichtung 100 zwischen dem Mast 116 und der Profilhinterkante 112 erstreckt. Der Mast 116 ist vorliegend fest, insbesondere drehfest, mit einem Fahrzeugkörper, wie einem Bootsrumpf, verbunden. Der Mast 116 kann auf einem Kiel stehen und durch ein Deck hindurch geführt sein. Alternativ kann der Mast 116 auf dem Deck stehen und von unten auf dem Kiel abgestützt sein.

Fig. 2 zeigt eine Rahmeneinrichtung 200 für eine Profilsegeleinrichtung mit einem verstellbaren Rahmenelement 202, zwei an dem verstellbaren Rahmenelement 202 verlagerbar angeordneten festen Rahmenelementen 204, 206 und Betätigungsseilen 208, 210. Fig. 3 zeigt die Rahmeneinrichtung 200 in nicht zusammengebautem Zustand.

Die Rahmeneinrichtung 200 bzw. das verstellbare Rahmenelement 202 sind ausgehend von einer neutralen Mittellage wahlweise in eine erste Endlage oder in eine zweite Endlage verstellbar. Fig. 2 zeigt die Rahmeneinrichtung 200 in der ersten Endlage. Das verstellbare Rahmenelement 202 bildet ein zentrales Rahmenelement. Die Rahmeneinrichtung 200 bzw. das verstellbare Rahmenelement 202 weisen eine Längsachse 212 auf. In der neutralen Mittellage ist die Längsachse 212 gerade. Bei einem Verstellen in Richtung der Endlagen wird die Längsachse 212 gebogen.

Das verstellbare Rahmenelement 202 weist profilnasenseitig zwei Schwenklager 214, 216 auf, an den das feste Rahmenelement 204 mit dem verstellbaren Rahmenelement 202 verlagerbar verbunden ist. Das feste Rahmenelement 204 erstreckt sich ausgehend von den Schwenklagern 214, 216 im Wesentlichen in Richtung der Profilhinterkante 218. Das feste Rahmenelement 204 ist zwischen eine ersten Endlage und einer zweiten Endlage verlagerbar.

Das feste Rahmenelement 204 weist Längsholme, wie 220, Querholme, wie 222, und Diagonalverstrebungen, wie 224, auf. Das feste Rahmenelement 204 weist eine länglich dreieckartige Form mit einer kürzeren Basis und zulaufend gebogenen Schenkeln auf. Das feste Rahmenelement 204 ist mit den der Basis zugeordneten Ecken mit den Schwenklagern 214, 216 verschwenkbar verbunden. Das feste Rahmenelement 204 ist in sich vergleichsweise starr ausgeführt.

Das verstellbare Rahmenelement 202 weist profilhinterkantenseitig zwei Schiebehülsen 226, 228 auf, an denen das feste Rahmenelement 206 mit dem verstellbaren Rahmenelement 202 verlagerbar verbunden ist. Das feste Rahmenelement 206 erstreckt sich ausgehend von den Schiebehülsen 226, 228 im Wesentlichen in Richtung der Profilnase 230. Das feste Rahmenelement 206 ist zwischen eine ersten Endlage und einer zweiten Endlage verlagerbar.

Das feste Rahmenelement 206 weist Längsholme, wie 232, und Querholme, wie 234, auf. Das feste Rahmenelement 206 weist eine nadelartige Form mit beidseits zulaufend gebogenen Längsholmen 232 auf. Das feste Rahmenelement 206 ist an einem Ende mithilfe der Schiebehülsen 226, 228 mit dem verstellbaren Rahmenelement 202 verschiebar verbunden. Das feste Rahmenelement 206 ist in sich vergleichsweise starr ausgeführt.

Die Betätigungsseile 208, 210 sind derart an dem verstellbaren Rahmenelement 202 und an dem festen Rahmenelement 204 geführt und mit dem festen Rahmenelement 206 zugfest verbunden, dass eine Zugkraft des Betätigungsseils 208 ein Verstellen in Richtung der ersten Endlage und eine Zugkraft des Betätigungsseils 210 ein Verstellen in Richtung der zweiten Endlage bewirkt. Dabei erfolgt eine Verlagerung der festen Rahmenelemente 204, 206 gegenläufig, sodass die festen Rahmenelemente 204, 206 in der ersten Endlage eine Profilkontur für eine erste Segelfläche bilden während eine Profilkontur für eine zweite Segelfläche mit dem verstellbaren Rahmenelement 202 gebildet ist und in der zweiten Endlage eine Profilkontur für die zweite Segelfläche bilden während eine Profilkontur für die erste Segelfläche mit dem verstellbaren Rahmenelement 202 gebildet ist. Im Übrigen wird ergänzend insbesondere auf Fig. 1 und die zugehörige Beschreibung verwiesen.

Fig. 4 zeigt ein verstellbares Rahmenelement 300 einer Rahmeneinrichtung mit festen Zugelementen, wie 302, 304, um Maximallängen von Diagonalen zu begrenzen.

Das Rahmenelement 300 weist eine Längsachse 306 auf. In der neutralen Mittellage ist die Längsachse 306 gerade. Bei einem Verstellen in Richtung der Endlagen wird das Rahmenelement 300 elastisch entlang der Längsachse 306 gebogen. In Fig. 4 ist das Rahmenelement 300 in gebogener Lage gezeigt.

Das Rahmenelement 300 weist eine tropfenartige Außenkontur auf. Das Rahmenelement 300 weist Längsholme 308, 310 auf. Die Längsholme 308, 310 weisen jeweils ein vorderes Ende und ein hinteres Ende auf. Die Längsholme 308, 310 sind an ihren vorderen Enden mithilfe eines Bogenstücks 312 miteinander verbunden. Die Längsholme 308, 310 sind ausgehend von ihren vorderen Enden in Richtung ihrer hinteren Enden zusammenlaufend angeordnet. Die Längsholme 308, 310 und das Bogenstück 312 dienen zum Begrenzen eines Querschnitts einer Profilsegeleinrichtung, wie Profilsegeleinrichtung 100 gemäß Fig. 1. Dabei bildet das Bogenstück 312 eine Profilnase der Profilsegeleinrichtung, die hinteren Enden der Längsholme 308, 310 sind einer Profilhinterkante zugeordnet.

Die hinteren Enden der Längsholme 308, 310 sind frei und bei einem Verstellen des Rahmenelements 300 in Erstreckungsrichtung der Längsachse 306 zueinander verlagerbar. Die Längsholme 308, 310 sind elastisch biegsam. Das Rahmenelement 300 weist Querholme, wie 314, auf. Die Querholme 314 erstrecken sich zwischen den Längsholmen 308, 310 und halten die Längsholme 308, 310 in voneinander beabstandeter Position. Die Querholme 314 werden als Druckstäbe genutzt und sind im Wesentlichen starr. Die Längsholme 308, 310 und die Querholme 314 begrenzen konvexe Vierecke, wie 316, mit jeweils vier Ecken und zwei sich kreuzenden Diagonalen. Die Zugelemente 302, 304 weisen jeweils zwei Enden auf. Die Zugelemente 302 sind mit ihren Enden in gegenüberliegenden Ecken der Vierecke 316 befestigt. Die Zugelemente 304 sind mit ihren Enden in gegenüberliegenden Ecken der Vierecke 316 befestigt. Die Zugelemente 302, 304 sind sich kreuzend angeordnet.

Bei einem Verstellen des Rahmenelements 300 verformen sich die Vierecke 316 parallelogrammartig. Dabei ändern sich die Längen der Diagonalen. Wenn das Rahmenelement 300 in eine Endlage verstellt ist, weist jeweils eine Diagonale der Vierecke 316 eine maximale Länge und die andere Diagonale eine minimale Länge auf. Die maximalen Längen der Diagonalen sind durch die Längen der Zugelemente 302, 304 begrenzt. Wenn das Rahmenelement 300 in eine Endlage verstellt ist, sind endlagenabhängig jeweils die Zugelemente 302 oder die Zugelemente 304 gespannt, sodass ein weiteres Verstellen des Rahmenelements 300 verhindert ist. Als Zugelemente 302, 304 dienen vorliegend biegeschlaffe Seile. Die den kürzeren Diagonalen zugeordneten Zugelemente 302, 304 können somit zugspannungsfrei durchhängen. Im Übrigen wird ergänzend insbesondere auf Fig. 2 und Fig. 3 sowie die zugehörige Beschreibung verwiesen.

Fig. 5 zeigt ein verstellbares Rahmenelement 400 einer Rahmeneinrichtung mit verstellbaren Zugelementen 402, 404, um Maximallängen von Diagonalen zu begrenzen.

Die Zugelemente 402, 404 weisen jeweils einen Seilabschnitt 406, 408 mit einer festen Länge und einen längenverstellbaren Zugabschnitt 410, 412 auf. Die Zugabschnitte 410, 412 können jeweils mechanisch, elektromechanisch, pneumatisch und/oder hydraulisch längenverstellbar sein. Damit sind die maximalen Längen der Diagonalen einstellbar. Damit sind die Endlagen der Rahmeneinrichtung 200 einstellbar. Damit ist eine Form der Rahmeneinrichtung 200 in den Endlagen einstellbar. Im Übrigen wird ergänzend insbesondere auf Fig. 4 und die zugehörige Beschreibung verwiesen.

Fig. 6 zeigt eine Detailansicht einer Ecke 500 eines von Längsholmen, wie 502, und Querholmen, wie 504, begrenzten Vierecks 506 mit einem Zugelement 508. Das verstellbare Rahmenelement 510 weist Verbindungselemente, wie 512, auf. Die Verbindungselemente 512 dienen zur Verbindung der Längsholme 502 und der Querholme 504 sowie zur Befestigung der Zugelemente 508. Die Verbindungselemente 512 weisen jeweils feste Abschnitte zur Aufnahme der Längsholme 502 und der Querholme 504 auf. Die Verbindungselemente 512 weisen jeweils einen zwischen den festen Abschnitten angeordneten flexiblen Abschnitt auf. Die Verbindungselemente 512 weisen jeweils ösenartige Befestigungsstellen, wie 514, zur Befestigung der Zugelemente 508 auf. Das Verbindungselement 512 ist an einem Knotenpunkt zwischen dem Längsholm 502 und dem Querholm 504 angeordnet und dient zur Befestigung von zwei Zugelementen, wie 508, zweier benachbarter Vierecke, wie 506. Im Übrigen wird ergänzend insbesondere auf Fig. 2-5 und die zugehörige Beschreibung verwiesen.

Fig. 7 zeigt eine Detailansicht einer Rahmeneinrichtung 600 für eine Profilsegeleinrichtung mit einem verstellbaren Rahmenelement 602, zwei an dem verstellbaren Rahmenelement 602 verlagerbar angeordneten festen Rahmenelementen 604, 606 und Betätigungsseilen 608, 610.

In der dargestellten Endlage ist das Betätigungsseil 608 aktiv in Pfeilrichtung a gezogen und das Betätigungsseil 610 inaktiv. Das Betätigungsseil 608 ist mithilfe von zwei Rollen 612, 614 an dem Längsholm 616 des Rahmenelements 602 geführt. Das Rahmenelement 604 weist eine Führung 618 auf, an der das Betätigungsseil 608 geführt ist. Das Betätigungsseil 608 ist mit einem Ende mit dem Rahmenelement 606 zugfest verbunden. Ein Ziehen des Betätigungsseils 608 in Pfeilrichtung a bewirkt ein gegenläufiges Verlagern der Rahmenelemente 604, 606 derart, dass sich die Rahmenelemente 604, 606 zu dem Längsholm 616 des Rahmenelements 602 hin verlagern. Ebenso ist das Betätigungsseil 610 an dem hier nicht ersichtlichen Längsholm des Rahmenelements 602 geführt. Ein Ziehen des Betätigungsseils 610 in Pfeilrichtung b bewirkt bei inaktivem Betätigungsseil 608 ein gegenläufiges Verlagern der Rahmenelemente 604, 606 in entgegengesetzter Richtung derart, dass sich die Rahmenelemente 604, 606 zu dem hier nicht ersichtlichen Längsholm des Rahmenelements 602 hin verlagern. Im Übrigen wird ergänzend insbesondere auf Fig. 2-5 und die zugehörige Beschreibung verwiesen.

Fig. 8 zeigt einen Längsholm 700 eines verstellbaren Rahmenelements mit C-Profil und daran befestigter Segelfläche 702 in Schnittansicht. Die Längsholme, wie 700, weisen jeweils einen kederartigen Rundstab 704 und einen kederschienenartigen Profilstab 706 mit einer schlitzförmigen Öffnung 708 auf. Der Rundstab 704 ist innenliegend und der Profilstab 706 ist außenliegend angeordnet. Der Rundstab 704 weist einen größeren Durchmesser als die schlitzförmige Öffnung 708 auf. Die Segelfläche 702 weist durch Abnähen gebildete Kederfahnen mit einem Fahnenabschnitt 710 zur Durchführung durch die Öffnung 708 und einem Aufnahmeabschnitt 712 für den Rundstab 704 auf. Mithilfe der Kederfahne ist die Segelfläche 702 an dem Längsholm 700 befestigt. Der Profilstab 706 weist vorliegend ein C-artiges Profil auf. Im Übrigen wird ergänzend insbesondere auf Fig. 1-3 und die zugehörige Beschreibung verwiesen.

Fig. 9 zeigt einen Längsholm 800 eines verstellbaren Rahmenelements mit Ω-Profil und daran befestigter Segelfläche in Schnittansicht. Der Profilstab 802 weist vorliegend ein Ω-artiges Profil auf. Im Übrigen wird ergänzend insbesondere auf Fig. 8 und die zugehörige Beschreibung verwiesen.

Fig. 10 zeigt eine Rahmeneinrichtung 900 für eine Profilsegeleinrichtung mit einem verstellbaren Rahmenelement 902 und zwei an dem verstellbaren Rahmenelement 902 verlagerbar angeordneten festen Rahmenelementen 904, 906, wobei das feste Rahmenelement 906 zweiteilig ausgeführt ist. Das feste Rahmenelement 906 ist der Profilhinterkante 908 zugeordnet. Das feste Rahmenelement 906 weist ein erstes Teil 910 und ein zweites Teil 912 auf. Das erste Teil 910 ist profilnasenseitig angeordnet. Das zweite Teil 910 ist profilhinterkantenseitig angeordnet. Das erste Teil 910 und das zweite Teil 912 sind mithilfe eines Schwenklagers 914 aneinander gelagert. Das zweite Teil 910 bildet mit einem Ende die Profilhinterkante 908.

Zur Betätigung sind zwei Betätigungsseile 916, 918 vorgesehen. Die Betätigungsseile 916, 918 sind derart an dem verstellbaren Rahmenelement 902, dem festen Rahmenelementen 904, dem ersten Teil 910 des festen Rahmenelements 906 und dem zweiten Teil 912 des festen Rahmenelements 906 geführt bzw. damit verbunden, dass eine Zugkraft des Betätigungsseils 916 ein Verstellen in Richtung einer Endlage und eine Zugkraft des Betätigungsseils 918 ein Verstellen in Richtung einer anderen Endlage bewirkt. Dabei erfolgt eine Verlagerung der festen Rahmenelemente 904, 906 gegenläufig und eine Verlagerung des ersten Teils 910 und des zweiten Teils 912 gleichläufig. Ein Verstellen in Richtung der einen Endlage erfolgt anders als ein Verstellen in Richtung der anderen Endlage. In einer Verstellrichtung werden die festen Rahmenelemente 904, 906 mithilfe eines Betätigungsseils ausgehend von einer Umlenkung an einem Längsholm 920 mit ihren einander zugewandten Enden zu dem Längsholm 920 hin gezogen. In der anderen Verstellrichtung führt ein Betätigungsseil einen Winkel zwischen den festen Rahmenelementen 904, 906 über ein Hebelsystem. Der Längsholm 920 folgt der Verstellung durch Gleitführungen geführt.

Mithilfe des zweiten Teils 912 des festen Rahmenelements 906 ist eine verbesserte definierte Einstellung der Profilhinterkante 908 ermöglicht. Im Übrigen wird ergänzend insbesondere auf Fig. 2 und Fig. 3 sowie die zugehörige Beschreibung verwiesen.

### Bezugszeichen

- 100: Profilsegeleinrichtung
- 102: Segelfläche
- 104: Segelfläche
- 106: Skelettstruktur
- 108: Hohlraum
- 110: Profilnase
- 112: Profilhinterkante
- 114: Rahmeneinrichtung
- 116: Mast

- 200: Rahmeneinrichtung
- 202: verstellbares Rahmenelement
- 204: festes Rahmenelement
- 206: festes Rahmenelement
- 208: Betätigungsseil
- 210: Betätigungsseil
- 212: Längsachse
- 214: Schwenklager
- 216: Schwenklager
- 218: Profilhinterkante
- 220: Längsholm
- 222: Querholm
- 224: Diagonalverstrebung
- 226: Schiebehülse
- 228: Schiebehülse
- 230: Profilnase
- 232: Längsholm
- 234: Querholm

- 300: verstellbares Rahmenelement
- 302: festes Zugelement
- 304: festes Zugelement
- 306: Längsachse
- 308: Längsholm
- 310: Längsholm
- 312: Bogenstück
- 314: Querholm
- 316: Viereck

- 400: verstellbares Rahmenelement
- 402: verstellbares Zugelement
- 404: verstellbares Zugelement
- 406: Seilabschnitt
- 408: Seilabschnitt
- 410: längenverstellbarer Zugabschnitt
- 412: längenverstellbarer Zugabschnitt

- 500: Ecke
- 502: Längsholm
- 504: Querholm
- 506: Viereck
- 508: Zugelement
- 510: verstellbares Rahmenelement
- 512: Verbindungselement
- 514: Befestigungsstelle

- 600: Rahmeneinrichtung
- 602: verstellbares Rahmenelement
- 604: festes Rahmenelement
- 606: festes Rahmenelement
- 608: Betätigungsseil
- 610: Betätigungsseil
- 612: Rolle
- 614: Rolle
- 616: Längsholm
- 618: Führung

- 700: Längsholm
- 702: Segelfläche
- 704: Rundstab
- 706: Profilstab
- 708: Öffnung
- 710: Fahnenabschnitt
- 712: Aufnahmeabschnitt

- 800: Längsholm
- 802: Profilstab

- 900: Rahmeneinrichtung
- 902: verstellbares Rahmenelement
- 904: festes Rahmenelement
- 906: festes Rahmenelement
- 908: Profilhinterkante
- 910: erstes Teil
- 912: zweites Teil
- 914: Schwenklager
- 916: Betätigungsseil
- 918: Betätigungsseil
- 920: Längsholm

## Patentansprüche

1. Rahmeneinrichtung (114, 200, 600, 900) für eine Profilsegeleinrichtung (100), die Rahmeneinrichtung (114, 200, 600, 900) aufweisend wenigstens ein verstellbares Rahmenelement (202, 300, 400, 510, 602, 902), das wenigstens eine verstellbare Rahmenelement (202, 300, 400, 510, 602, 902) aufweisend voneinander beabstandete Längsholme (308, 310, 502, 616, 700, 800, 920), die voneinander beabstandeten Segelflächen (102, 104) zugeordnet sind, und Querholme (314, 504), die sich zwischen den Längsholmen (308, 310, 502, 616, 700, 800, 920) erstrecken, wobei die Längsholme (308, 310, 502, 616, 700, 800, 920) und die Querholme (314, 504) Vierecke (316, 506) begrenzen, die jeweils zwei Diagonalen mit verstellungsabhängig variierenden Längen aufweisen und die Diagonalen jeweils eine vorbestimmte Maximallänge aufweisen, **dadurch gekennzeichnet, dass** die Rahmeneinrichtung (114, 200, 600, 900) wenigstens zwei feste Rahmenelemente (204, 206, 604, 606, 904, 906) aufweist, die an dem wenigstens einen verstellbaren Rahmenelement (202, 300, 400, 510, 602, 902) verlagerbar angeordnet sind, und die wenigstens zwei festen Rahmenelemente (204, 206, 604, 606, 904, 906) mithilfe von betätigbaren Zugelementen (208, 210, 608, 610, 916, 918) gegenläufig verlagerbar sind.

2. Rahmeneinrichtung (114, 200, 600, 900) nach Anspruch 1, **dadurch gekennzeichnet, dass** die Rahmeneinrichtung (114, 200, 600, 900) zum Vorbestimmen der Maximallängen der Diagonalen Zugelemente (302, 304, 402, 404, 508) mit jeweils einer festen Länge oder jeweils einer einstellbaren Länge aufweist.

3. Rahmeneinrichtung (114, 200, 600, 900) nach Anspruch 2, **dadurch gekennzeichnet, dass** die Zugelemente (302, 304) mithilfe von Seilen mit einer festen oder einstellbaren Länge gebildet sind.

4. Rahmeneinrichtung nach Anspruch 2, **dadurch gekennzeichnet, dass** die Zugelemente (402, 404) jeweils einen Seilabschnitt (406, 408) mit einer festen Länge und einen längenverstellbaren Zugabschnitt (410, 412) aufweisen.

5. Rahmeneinrichtung nach Anspruch 4, **dadurch gekennzeichnet, dass** die Zugabschnitte (410, 412) jeweils mechanisch, elektromechanisch, pneumatisch und/oder hydraulisch längenverstellbar sind.

6. Rahmeneinrichtung (114, 200, 600, 900) nach Anspruch 1, **dadurch gekennzeichnet, dass** ein Verlagern des wenigstens einen festen Rahmenelements (204, 206, 604, 606, 904, 906) ein Verstellen des wenigstens einen verstellbaren Rahmenelements (202, 300, 400, 510, 602, 902) bewirkt.

7. Rahmeneinrichtung (114, 200, 600, 900) nach wenigstens einem der Ansprüche 1 oder 6 **dadurch gekennzeichnet, dass** das wenigstens eine feste Rahmenelement (204, 206, 604, 606, 904, 906) mithilfe von betätigbaren Zugelementen (208, 210, 608, 610, 916, 918) verlagerbar ist.

8. Rahmeneinrichtung (114, 200, 600, 900) nach wenigstens einem der vorhergehenden Ansprüche, **dadurch gekennzeichnet, dass** die wenigstens zwei festen Rahmenelemente (204, 206, 604, 606, 904, 906) mithilfe eines ersten Zugelements (208, 608, 916) gemeinsam in eine erste Verlagerungsrichtung und mithilfe eines zweiten Zugelements (210, 610, 918) gemeinsam in eine der ersten Verlagerungsrichtung entgegengesetzte zweite Verlagerungsrichtung verlagerbar sind.

9. Rahmeneinrichtung (900) nach wenigstens einem der vorhergehenden Ansprüche, **dadurch gekennzeichnet, dass** wenigstens eines der festen Rahmenelemente (906) wenigstens zweiteilig ausgeführt ist und die wenigstens zwei Teile (910, 912) dieses Rahmenelements (906) zueinander verlagerbar sind.

10. Rahmeneinrichtung (900) nach Anspruch 9, **dadurch gekennzeichnet, dass** mit einem Verlagern des wenigstens einen festen Rahmenelements (906) auch die wenigstens zwei Teile (910, 912) dieses Rahmenelements (906) zueinander verlagerbar sind.

11. Profilsegeleinrichtung (100) aufweisend voneinander beabstandete anströmbare Segelflächen (102, 104), die Profiloberflächen bilden, eine Segelvorderkante (110) und eine zwischen den Segelflächen (102, 104) angeordnete verstellbare Skeletteinrichtung (106), **dadurch gekennzeichnet, dass** die Skeletteinrichtung (106) wenigstens eine Rahmeneinrichtung (114, 200, 600) nach einem der vorhergehenden Ansprüche aufweist.

12. Profilsegeleinrichtung (100) nach Anspruch 11, **dadurch gekennzeichnet, dass** die Längsholme (308, 310, 502, 616, 700, 800) jeweils innenliegend einen kederartigen Rundstab (704) und außenliegend einen kederschienenartigen Profilstab (706, 802) aufweisen, die Segelflächen (102, 104) kederfahnenartige Abschnitte aufweisen und die Segelflächen (102, 104) mit ihren kederfahnenartigen Abschnitten an den Längsholmen (308, 310, 502, 616, 700, 800) befestigt sind.

13. Profilsegeleinrichtung (100) nach Anspruch 12, **dadurch gekennzeichnet, dass** die kederschienenartigen Profilstäbe (706, 802) der Längsholme (308, 310, 502, 616, 700, 800) jeweils ein C-artiges oder ein Ω-artiges Profil aufweisen.

## Claims

1. Frame device (114, 200, 600, 900) for a profiled sail device (100), the frame device (114, 200, 600, 900) comprising at least one adjustable frame element (202, 300, 400, 510, 602, 902), the at least one adjustable frame element (202, 300, 400, 510, 602, 902) including longitudinal struts (308, 310, 502, 616, 700, 800, 920) spaced apart from one another and which are assigned to sail surfaces (102, 104) that are spaced apart from one another, and transverse struts (314, 504) extending between the longitudinal struts (308, 310, 502, 616, 700, 800, 920), wherein the longitudinal struts (308, 310, 502, 616, 700, 800, 920) and the transverse struts (314, 504) define squares (316, 506), each square having two diagonals with lengths which vary as a function of the adjustment and the diagonals each have a predetermined maximum length, **characterised in that** the frame device (114, 200, 600, 900) comprises at least two fixed frame elements (204, 206, 604, 606, 904, 906) which are arranged adjustably on the at least one adjustable frame element (202, 300, 400, 510, 602, 902) and the at least two fixed frame elements (204, 206, 604, 606, 904, 906) can be displaced relative to one another by means of actuable pulling elements (208, 210, 608, 610, 916, 918).

2. Frame device (114, 200, 600, 900) according to claim 1, **characterised in that** the frame device (114, 200, 600, 900) for predetermining the maximal lengths of the diagonal comprises pulling elements (302, 304, 402, 404, 508) with a fixed length or an adjustable length respectively.

3. Frame device (114, 200, 600, 900) according to claim 2, **characterised in that** the pulling elements (302, 304) are in the form of ropes with a fixed or adjustable length.

4. Frame device according to claim 2, **characterised in that** the pulling elements (402, 404) each have a sail section (406, 408) with a fixed length and a length-adjustable pulling section (410, 412).

5. Frame device according to claim 4, **characterised in that** the pulling sections (410, 412) can be adjusted in length either mechanically, electromechanically, pneumatically and/or hydraulically.

6. Frame device (114, 200, 600, 900) according to claim 1, **characterised in that** the displacement of the at least one fixed frame element (204, 206, 604, 606, 904, 906) causes the adjustment of the at least one adjustable frame element (202, 300, 400, 510, 602, 902).

7. Frame device (114, 200, 600, 900) according to at least one of claims 1 or 6, **characterised in that** the at least one fixed frame element (204, 206, 604, 606, 904, 906) can be displaced by means of actuable pulling elements (208, 210, 608, 610, 916, 918).

8. Frame device (114, 200, 600, 900) according to at least one of the preceding claims, **characterised in that** the at least two fixed frame elements (204, 206, 604, 606, 904, 906) can be displaced jointly by means of a first pulling element (208, 608, 916) in a first displacement direction and can be displaced jointly by means of a second pulling element (210, 610, 918) in a second displacement direction opposite the first displacement direction.

9. Frame device (900) according to at least one of the preceding claims, **characterised in that** at least one of the fixed frame elements (906) is designed in at least two parts and the at least two parts (910, 912) of said frame element (906) can be displaced relative to one another.

10. Frame device (900) according to claim 9, **characterised in that** by displacing the at least one fixed frame element (906) the at least two parts (910, 912) of said frame element (906) can also be displaced relative to one another.

11. Profiled sail device (100) comprising spaced apart sail surfaces (102, 104) against which the air can flow, which form profiled surfaces, a sail front edge (110) and an adjustable skeleton device (106) arranged between the sail surfaces (102, 104), **characterised in that** the skeleton device (106) comprises at least one frame device (114, 200, 600) according to any of the preceding claims.

12. Profiled sail device (100) according to claim 11, **characterised in that** the longitudinal struts (308, 310, 502, 616, 700, 800) each have on the inner side a piping-like round rod (704) and on the exterior a channel rail-like profiled rod (706, 802), the sail surfaces (102, 104) have piping lug-like sections and the sail surfaces (102, 104) are attached with their piping lug-like sections onto the longitudinal struts (308, 310, 502, 616, 700, 800).

13. Profiled sail device (100) according to claim 12, **characterised in that** the channel rail-like profile rods (706, 802) of the longitudinal struts (308, 310, 502, 616, 700, 800) have a C-like or an Ω-like profile respectively.

## Revendications

1. Dispositif de cadre (114, 200, 600, 900) pour un dispositif de voile profilée (100), le dispositif de cadre (114, 200, 600, 900) présentant au moins un élément de cadre réglable (202, 300, 400, 510, 602, 902), ledit au moins un élément de cadre réglable (202, 300, 400, 510, 602, 902) présentant des longerons longitudinaux (308, 310, 502, 616, 700, 800, 920) espacés les uns des autres qui sont associés à des surfaces de voile (102, 104) espacées les unes des autres, et des longerons transversaux (314, 504) qui s'étendent entre les longerons longitudinaux (308, 310, 502, 616, 700, 800, 920), les longerons longitudinaux (308, 310, 502, 616, 700, 800, 920) et les longerons transversaux (314, 504) délimitant des quadrilatères (316, 506) qui présentent chacun deux diagonales avec des longueurs variant selon le réglage et les diagonales présentant chacune une longueur maximum prédéterminée, **caractérisé en ce que** le dispositif de cadre (114, 200, 600, 900) présente au moins deux éléments de cadre fixes (204, 206, 604, 606, 904, 906) qui sont agencés de manière déplaçable sur ledit au moins un élément de cadre réglable (202, 300, 400, 510, 602, 902), et **en ce que** lesdits au moins deux éléments de cadre fixes (204, 206, 604, 606, 904, 906) sont déplaçables en sens inverse à l'aide d'éléments de traction (208, 210, 608, 610, 916, 918) actionnables.

2. Dispositif de cadre (114, 200, 600, 900) selon la revendication 1, **caractérisé en ce que** le dispositif de cadre (114, 200, 600, 900) présente des éléments de traction (302, 304, 402, 404, 508) avec une longueur respective fixe ou une longueur respective réglable pour prédéterminer les longueurs maximum des diagonales.

3. Dispositif de cadre (114, 200, 600, 900) selon la revendication 2, **caractérisé en ce que** les éléments de traction (302, 304) sont formés à l'aide de cordes avec une longueur fixe ou réglable.

4. Dispositif de cadre selon la revendication 2, **caractérisé en ce que** les éléments de traction (402, 404) présentent chacun un tronçon de corde (406, 408) avec une longueur fixe et un tronçon de traction (410, 412) réglable en longueur.

5. Dispositif de cadre selon la revendication 4, **caractérisé en ce que** les tronçons de traction (410, 412) sont mécaniquement, électromécaniquement, pneumatiquement et/ou hydrauliquement réglables en longueur.

6. Dispositif de cadre (114, 200, 600, 900) selon la revendication 1, **caractérisé en ce qu'**un déplacement dudit au moins un élément de cadre fixe (204, 206, 604, 606, 904, 906) provoque un réglage dudit au moins un élément de cadre réglable (202, 300, 400, 510, 602, 902).

7. Dispositif de cadre (114, 200, 600, 900) selon au moins l'une des revendications 1 ou 6, **caractérisé en ce que** ledit au moins élément de cadre fixe (204, 206, 604, 606, 904, 906) est déplaçable à l'aide d'éléments de traction (208, 210, 608, 610, 916, 918) actionnables.

8. Dispositif de cadre (114, 200, 600, 900) selon au moins l'une des revendications précédentes, **caractérisé en ce que** lesdits au moins deux éléments de cadre fixes (204, 206, 604, 606, 904, 906) peuvent être déplacés ensemble dans une première direction de déplacement à l'aide d'un premier élément de traction (208, 608, 916) et ensemble dans une deuxième direction de déplacement opposée à la première direction de déplacement à l'aide d'un deuxième élément de traction (210, 610, 918).

9. Dispositif de cadre (114, 200, 600, 900) selon au moins l'une des revendications précédentes, **caractérisé en ce qu'**au moins un desdits éléments de cadre fixes (906) est réalisé au moins en deux parties et lesdites au moins deux parties (910, 912) de cet élément de cadre (906) peuvent être déplacées les unes par rapport aux autres.

10. Dispositif de cadre (900) selon la revendication 9, **caractérisé en ce qu'**avec un déplacement dudit au moins élément de cadre fixe (906), lesdites au moins deux parties (910, 912) de cet élément de cadre (906) peuvent être déplacées les unes par rapport aux autres.

11. Dispositif de voile profilée (100) présentant des surfaces de voile (102, 104) espacées les unes des autres susceptibles d'être exposées au vent qui forment des surfaces profilées, une lisière avant de voile (110) et un dispositif de squelette (106) réglable agencé entre les surfaces de voile (102, 104), **caractérisé en ce que** le dispositif de squelette (106) présente au moins un dispositif de cadre (114, 200, 600) selon l'une des revendications précédentes.

12. Dispositif de voile profilée (100) selon la revendication 11, **caractérisé en ce que** les longerons longitudinaux (308, 310, 502, 616, 700, 800) présentent chacun intérieurement une tige ronde (704) en forme de jonc de ralingue et extérieurement une tige profilée (706, 802) en forme de rail de ralingue, **en ce que** les surfaces de voile (102, 104) présentent des tronçons en forme de jupe de jonc de ralingue et les surfaces de voile (102, 104) avec leurs tronçons en forme de jupe de jonc de ralingue sont fixées sur les longerons longitudinaux (308, 310, 502, 616, 700, 800).

13. Dispositif de voile profilée (100) selon la revendication 12, **caractérisé en ce que** les tiges profilées (706, 802) en forme de rails de ralingue des longerons longitudinaux (308, 310, 502, 616, 700, 800) présentent chacune un profil en forme de C ou en forme de Ω.
